# EUROPÄISCHE PATENTSCHRIFT

(11) **EP 1 343 705 B1**
(45) Veröffentlichungstag und Bekanntmachung des Hinweises auf die Patenterteilung: **01.06.2005**
(21) Anmeldenummer: 01270477.1
(22) Anmeldetag: 06.12.2001
(51) Int. Cl.: B65D 88/14

(54) **Frachtcontainer für Lufttransport und Verfahren zur Herstellung desselben**
Freight container for air transport and method of manufacturing the same
Conteneur de fret pour le transport aérien et méthode pour sa fabrication

(30) Priorität: 13.12.2000 EP 00811188
(43) Veröffentlichungstag der Anmeldung: 17.09.2003
(73) Patentinhaber: Alcan Technology & Management AG, 8212 Neuhausen am Rheinfall (CH)
(72) Erfinder: LÖBLE, Albrecht, 78337 Öhningen (DE); BRETSCHNEIDER, Gert, 78247 Hilzingen (DE); HARTMANN, Ulf, 78247 Hilzingen (DE)
(86) Internationale Anmeldenummer: PCT/EP2001/014329
(87) Internationale Veröffentlichungsnummer: WO 2002/048009

(56) Entgegenhaltungen:
- DE-A- 4 331 835
- US-A- 5 645 184

## Beschreibung

Die Erfindung betrifft einen Frachtcontainer für Lufttransporte gemäss dem Oberbegriff des Anspruchs 1. Im Rahmen der Erfindung liegt auch ein Verfahren zu dessen Herstellung.

Frachtcontainer für Lufttransporte, nachfolgend Luftfracht-Container genannt, dienen zur Aufbewahrung und dem Transport von Gütern mit dem Flugzeug. Solche Güter können beispielsweise zerbrechliche oder leicht verderbliche Güter oder Reisegepäck sein.

Luftfracht-Container sind in der Regel aus Platzgründen den Innenwandstrukturen des Frachtraumes angepasst und können daher unterschiedliche Raumformen annehmen. Neben Quaderformen können die Luflfrachtcontainer ein- oder zweiseitig sogenannte Balkonstrukturen ausbilden, welche der Anpassung der Container-Form an die gewölbte Wandung des Flugzeugrumpfes zwecks optimierter Nutzung des Frachtraumes dienen.

Bekannte Luftfracht-Container sind beispielsweise aus einem Traggerüst aus Profilstreben aufgebaut, welches mit Blechen überdeckt oder ausgefacht ist. Die Profilstreben übernehmen dabei die tragende und versteifende Funktion des Luftfracht-Containers. Die Profilstreben sind in der Regel offene oder geschlossene Pressprofile. Die Blechabdeckungen sind in der Regel über Nietverbindungen an das Traggerüst angebracht.

Ein gängiger Typ von Luftfracht-Containern der genannten Art ist beispielsweise in der EP 0 313 601 offenbart. Der beschriebene Luftfracht-Container ist ein gradflächig begrenzter Körper. Er besteht aus einer Bodenplatte und einem darauf aufgesetzten Traggerüst, welches vertikale Seitenprofile und horizontale Dachprofile enthält, wobei auf einer Seite die bodenwärtigen Seitenprofile gegen das Containerinnere geneigt sind und eine schräge untere Wandfläche begrenzen. Bei dieser allgemein bekannten Ausführungsform spricht man auch von einem am Luftfracht-Container angeformten Container-Balkon. Die Profile sind geschlossene Pressprofile. Den Profilen sind ferner Stege angeformt, an welchen mittels Nietverbindungen die Blechausfachungen der Wandflächen angebracht sind.

Die Herstellung solcher Luftfracht-Container ist sehr aufwendig und kostenintensiv, müssen doch verschiedenste Teile wie Einzelprofile, Blechausfachungen oder Knotenbleche hergestellt, bearbeitet und zu einem kompletten Luftfracht-Container montiert werden. Hierzu müssen in ersten Schritten die Profilstreben zu einem Traggerüst zusammengebaut und nachfolgend die Blechverkleidung an das Traggerüst angebracht werden.

Die Herstellung von Pressprofilen, insbesondere von Pressprofilen mit geschlossenen Hohlkammern, ist überdies aufwendig und kostenintensiv.

Ferner beschreibt die US 5,645,184 einen Frachtcontainer für Lufttransporte, der dehnfähige Bereiche enthält, welche die Explosionsenergie einer im Frachtcontainer ausgelösten Explosion absorbieren können. Die dehnfähigen Strukturen beziehen sich auf wellen- bzw. ziehharmonikaförmige Schichten in den Wandbereichen, die unter Explosionsdruck gestreckt werden. Die dehnfähigen Strukturen können in den Eckbereichen über abgewinkelte, flächige Eckelemente miteinander verbunden sein.

Die US 6,112,931 beschreibt einen Frachtcontainer für Lufttransporte, welcher ebenfalls zur Absorption von Explosionsenergie ausgelegt ist. Die Wandbereiche enthalten ebenfalls gewellte, dehnbare Verstärkungsschichten. Die Wandelemente sind in den Eckbereichen über Eckverbindungen aus einem faserverstärkten Kunststoff miteinander verbunden.

Aufgabe vorliegender Erfindung ist es, einen selbsttragenden Frachtcontainer für Lufttransporte mit geringem Gewicht und hoher Stabilität vorzuschlagen, dessen Einzelkomponenten in einfacher Weise und kostengünstig sowie mit möglichst wenig Aufwand vorgefertigt und montiert werden können.

Erfindungsgemäss wird die Aufgabe durch die kennzeichnenden Merkmale des Anspruchs 1 gelöst.

Der Container-Aufbau ist zweckmässig ein gradflächig begrenzter Körper und besteht aus ebenen Wandflächen, wobei jeweils zwei benachbarte Wandflächen unter Ausbildung einer Längskante in einem Winkel gegeneinander stossen. Der Container-Aufbau enthält eine Dachwand, eine hintere und vordere Seitenwand, wobei in der vorderen Seitenwand vorzugsweise die Beladeöffnung vorgesehen ist, sowie eine innere und äussere Seitenwand. Die genannten Wände bilden dabei die erwähnten Wandflächen aus. Die Längskanten, an welchen die Seitenwände gegenseitig aneinanderstossen sind mit Ausnahme der Längskanten an der schräg nach innen geneigten Wandfläche einer Balkonanformung zweckmässig vertikale Längskanten. Die Längskanten, an welchen die Dachwand an die Seitenwand stösst sind zweckmässig horizontale Längskanten.

Der Container-Aufbau kann auch zwei oder mehrere seitliche Beladeöffnungen enthalten. Der Container-Aufbau kann insbesondere zwei Beladeöffnungen enthalten, wobei die erste Beladeöffnungen in der vorderen und die Zweite in der hinteren Seitenwand angeordnet ist. Die vordere und hintere Seitenwand können in dieser Ausführung spiegelsymmetrisch ausgestaltet sein.

Der Container-Aufbau kann quaderförmig sein oder an der äusseren, oder an der äusseren und inneren Seitenwand einen sogenannten Containerbalkon ausbilden. Der Containerbalkon zeichnet sich durch eine zweigeteilte Seitenwand mit einer oberen Wandfläche und einer an die obere Wandfläche angrenzenden unteren Wandfläche aus, wobei die obere Wandfläche eine vertikale Ausrichtung aufweist und die untere Wandfläche schräg zum Bodenelement und gegen das Containerinnere geneigt ist. Die untere Seitenwand schliesst mit dem Bodenelement und der oberen Wandfläche jeweils einen stumpfen Winkel ein.

Bei Container-Aufbauten mit einseitig angeordnetem Containerbalkon ist die äussere Seitenwand die der Frachtraum- bzw. Flugzeuginnenwand zugewandte und balkonartig ausgebildete Containerseite, während die innere Seitenwand die dem Frachtrauminneren zugewandte Containerseite ohne Balkonanbau ist.

Unter Flächenteile sind insbesondere flache, tafel- oder bänderförnüge Teile zu verstehen. Die Flächenteile der Wandverkleidung und/oder der Verstärkungsstruktur sind Blechelemente bzw. Blechteile. Die Flächenteile der Wandverkleidung und/oder der Verstärkungsstruktur bestehen zweckmässig aus Metall und vorzugsweise aus Aluminium oder einer Aluminiumlegierung. Ferner können die Flächenteile der Wandverkleidung und/oder der Verstärkungsstruktur aus einem Eisenmetall, wie Eisen, verzinktes Eisen, Stahl, einem Nicht-Eisenmetall oder aus Magnesium oder einer Magnesiumlegierung sein. Unter den Begriff Blech, Blechelement bzw. Blechteil fallen insbesondere Walzprodukte aus Metall in Form von ebenen, flachen Tafeln oder Bändern. Die Dicke der Blechelemente liegt vorzugsweise zwischen 0 mm und 10 mm, vorteilhaft zwischen 0,4 mm und 5 mm und insbesondere zwischen 0,6 mm und 1,5 mm.

Die Dachwand und die Seitenwände sind mit Ausnahme der Beladeöffnung zweckmässig mit Wandverkleidungen aus Flächenteilen, insbesondere aus Blechelementen, ausgekleidet bzw. bestehen daraus, wobei die Flächenteile vorzugsweise wenigstens in der Wandfläche gradflächig begrenzte Flächenabschnitte aufweisen. Die Wandverkleidungen bestehen bevorzugt aus Aluminium oder einer Aluminiumlegierung.

An der vorderen Seitenwand des Container-Aufbaus, und gegebenenfalls an der vorderen und hinteren Seitenwand, ist zweckmässig eine seitliche Beladeöffnung angeordnet, welche durch zwei vertikale und eine horizontale, dachwärtige Abschlusslängskanten von den angrenzenden Wandflächen abgegrenzt wird.

Die erfindungsgemässen Verstärkungsstrukturen können an einzelnen oder allen Längsund/oder Abschlusslängskanten vorgesehen sein. Die erfindungsgemässen Verstärkungsstrukturen sind vorzugsweise wenigstens an einer, mehreren oder allen vertikal ausgerichteten Längskanten vorgesehen. Ferner sind die erfindungsgemässen Verstärkungssttukturen vorzugsweise wenigstens an den vertikalen Abschlusslängskanten und insbesondere an den beiden vertikalen und der horizontalen, dachwärtigen Abschlusslängskanten der Beladeöffnung vorgesehen.

Das oder die Flächenteile der Verstärkungsstruktur sind zweckmässig über Fügezonen gegenseitig und mit der Wandverkleidung verbunden. Die Fügezonen sind vorzugsweise flächige Fügezonen, in welchen Flächenabschnitte der die Verstärkungsstruktur ausbildenen Flächenteile mit ihren grossflächigen Seiten unter Ausbildung einer Art Überlappungsbereich gegeneinander und/oder gegen die grossflächigen Seiten von Flächenabschnitten der angrenzenden Wandverkleidung stossen.

Die Flächenteile der Verstärkungsstruktur sind in den Fügezonen vorzugsweise mittels Nieten, wie Scherzugnieten, Schrauben, Clinchen, Kleben und/oder Schweissen zur Verstärkungsstruktur gefügt und/oder mit den angrenzenden Wandverkleidungen verbunden.

Zur Herstellung der Verbindung zwischen den einzelnen Flächenteilen können allgemein Verbindungselemente, d.h. Hilfsmittel zum Fügen zweier Bauteile, wie Klebstoffe, Nieten, insbesondere Scherzugnieten, Schrauben, Clinche oder Schweissungen, eingesetzt werden.

Die Verstärkungsstruktur besteht vorzugsweise vollständig aus umgeformten Flächenteilen, insbesondere aus umgeformten Blechelementen, sowie Verbindungselementen. In bevorzugter Ausführungsform bilden ein oder mehrere und insbesondere zwei umgeformte Flächenteile eine Verstärkungsstruktur mit wenigstens einer geschlossenen, kanalartigen Hohlkammer aus. Vorzugsweise wenigstens einer dieser geschlossenen kanalartigen Hohlkammern der Verstärkungsstruktur erstreckt sich über die gesamte Längskante und verläuft im wesentlichen parallel zur Längskantenrichtung. Die kanalartigen Hohlkammern der Verstärkungsstruktur können sich auch über ein oder mehrere Teilabschnitte der Längskante und im wesentlichen parallel zur Längskantenrichtung erstrecken.

Die Verstärkungsstruktur bildet gegenüber der Wandverkleidung zweckmässig eine wulstförmige Verbreiterung aus und weist vorzugsweise eine orthogonal zur benachbarten Wandflächenebene gemessene Gesamtbreite auf, welche wenigstens um einen Faktor 2, vorzugsweise Faktor 5 und insbesondere Faktor 10 grösser ist als die Dicke der Wandverkleidung.

Die Verstärkungsstruktur kann auch zwei oder mehrere geschlossene, kanalartige Hohlkammern aufweisen. Ferner können zwei oder mehrere der genannten Hohlkammern sich über die gesamte Längskante erstrecken und im wesentlichen parallel zur Längskantenrichtung verlaufen.

In bevorzugter Ausführung bildet wenigstens ein Flächenteil der Verstärkungsstruktur einen offenen, rinnenartigen Hohlraum oder eine geschlossene, kanalartige Hohlkammer aus. Der genannte Hohlraum bzw. Hohlkammer erstreckt sich vorzugsweise über die gesamte Längskante und verläuft im wesentlichen parallel zur Längskantenrichtung. Das genannte Flächenteil mit offenem Hohlraum bildet mit einem oder mehreren weiteren Flächenteilen der Verstärkungsstruktur zweckmässig eine geschlossene Hohlkammer aus. Der offene, rinnenartige Hohlraum des genannten Flächenteils kann z.B. einen U-, V-, C- oder Z-Querschnitt aufweisen. Der offene, rinnenartige Hohlraum kann insbesondere Hinterschneidungen aufweisen. Ferner können mehrere parallel verlaufende oder in einem Winkel zueinander liegende offene, rinnenartige Hohlräume in einem Flächenteil ausgebildet sein.

Das Flächenteil kann insbesondere Sicken, d.h. rinnenartige Vertiefungen, aufweisen, wobei die Tiefe der Rinne gegenüber ihrer Länge klein ist. Die Sicken können Halbrundsicken, Kastensicken, Trapezsicken, Dreiecksicken, Mehrfachsicken sein. Ferner können geschlossene oder offene Sicken vorgesehen sein. Die Sicken können parallel zueinander liegend als Mehrfachsicken oder in einem Winkel zueinander liegend als Sickengruppen ausgebildet sein. Durch Sicken wird der Widerstand eines Blechs gegen elastische und plastische Formänderungen bei Biege- und Torsionsbeanspruchung durch die Vergrösserung des Trägheits- bzw. Widerstandsmomentes gesteigert. Die versteifende Wirkung einer Sicke hängt bei vorgegebenem Blechwerkstoff und bei vorgegebener Querschittsform und Blechdicke überwiegend von der Sickentiefe ab. Das genannte Flächenteil mit Sicken bildet vorzugsweise mit einem oder mehreren weiteren Flächenteilen der Verstärkungsstruktur mehrere geschlossene Hohlkammern aus.

Die Verstärkungsstruktur, insbesondere der vertikalen Längskanten und der Abschlusslängskanten, besteht zweckmässig aus einem oder mehreren aussen liegenden, d.h. vom Containerinneren abgewandten, eine äussere Strukturwand ausbildenden sowie einem oder mehreren innen liegenden, dem Containerinhalt zugewandten, eine innere Strukturwand ausbildenden Flächenteilen.

Die oder das aussen liegende und die äussere Strukturwand ausbildende Flächenteil der Verstärkungsstruktur ist bevorzugt ein aus einem Blechstreifen profilartig umgeformtes Blechelement.

Die oder das aussen liegende Flächenteil der Verstärkungsstruktur, welches zweckmässig nicht Teil der Wandverkleidung ist, weist vorzugsweise eine grössere Dicke auf als die oder das innen liegende Flächenteil, welches Teil der Wandverkleidung sein kann, wobei alle Flächenteile aus Blechelementen bestehen. Die oder das aussen liegende Flächenteil kann beispielsweise eine um 5 bis 100%, vorzugsweise 10 bis 50%, grössere Dicke aufweisen als die oder das innen liegende Flächenteil.

Vorzugsweise wenigstens eines der Flächenteile als Teil der Verstärkungsstruktur bildet zugleich die Wandverkleidung aus. Das genannte Flächenteil ist hierzu an seiner randseitigen, der Längskante zugewandten Endabschnittsfläche umgeformt und bildet mit dieser einen Teil der Verstärkungsstruktur. Das zugleich die Wandverkleidung ausbildende Flächenteil bildet vorzugsweise das oder ein innen liegendes Flächenteil bzw. die innere Strukturwand der Verstärkungsstruktur aus.

In einer ersten Ausführung der Erfindung sind zwei umgeformte Flächenteile, insbesondere Blechelemente, unter Ausbildung wenigstens einer geschlossenen Hohlkammer zu einer versteifenden Struktur gefügt, wobei eines der Flächenteile zugleich die Wandverkleidung ausbildet und an einer seitlichen Endabschnittsfläche zu einem Teil der versteifenden Struktur umgeformt ist. Das zugleich die Wandverkleidung ausbildende Flächenteil der Verstärkungsstruktur bildet vorzugsweise die innere Strukturwand aus. Die einzelnen Flächenteile der Verstärkungsstruktur sind über flächige Fügezonen gegenseitig und/oder mit den Wandverkleidungen, verbunden.

In weiterer Ausführung der Erfindung ist das Flächenteil einer ersten Wandverkleidung mit einer Endabschnittsfläche an der Längskante zur benachbarten zweiten Wandfläche hin umgeformt und an die Wandverkleidung der zweiten Wandfläche gefügt. Die Wandverkleidung kann auch mit beiden Endabschnittsflächen an der entsprechenden Längskante zur benachbarten Wandfläche hin umgeformt und an die benachbarte Wandverkleidung gefügt sein. Aussenseitig an der Längskante ist unter Ausbildung wenigstens einer in Längskantenrichtung verlaufenden geschlossenen, kanalartigen Hohlkammer ein aussen liegendes umgeformtes Flächenteil aufgesetzt. Das aussen liegende Flächenteil ist an die Endabschnittsfläche der ersten oder an die Endabschnittsflächen der ersten und zweiten Wandverkleidung gefügt.

In weiterer Ausführung der Erfindung sind zwei umgeformte Flächenteile, insbesondere Blechelemente, unter Ausbildung wenigstens einer geschlossenen, kanalartigen Hohlkammer zu einer profilähnlichen Verstärkungsstruktur gefügt. Die zwei Flächenteile bilden vorzugsweise zu den beiden Wandflächen hin eine flächige Fügezone in der Form eines Längssteges aus, in welcher die beiden Flächenteile mit ihren Endabschnittsflächen gegeinander stossen. An den stegförmigen Fügungszonen sind die Wandverkleidung mittels Nietverbindungen angebracht. Die Wandverkleidung besteht aus Blechtafeln.

Die Flächenteile der erfindungsgemässen Verstärkungsstruktur, insbesondere die Flächenteile als Blechelemente, sind vorzugsweise mittels eines Biegeverfahrens, wie freies Biegen, Gesenkbiegen, Gesenkbiegepressen, Schwenkbiegen oder Rollbiegen, oder mittels Walzprofilieren umgeformt. Ferner können die Flächenteile auch mittels eines Tiefziehverfahrens, Streckziehverfahrens, Fliesspressverfahrens oder mittels Walzrunden umgeformt sein. Kombinationen der vorgenannten Umformverfahren sind denkbar.

Die Verstärkungsstrukturen können im weiteren Stege, Rippen oder Flansche sowie Ausnehmungen oder Aussparungen, beispielsweise zur Aufnahme funktioneller Elemente, enthalten.

Die Verstärkungsstrukturen übernehmen im wesentlichen die Funktion der bisher verwendeten stranggepressten Hohlkammerprofile. Die Verstärkungsstrukturen als Teil der Container-Struktur weisen vorzugsweise einen Hohlprofil-ähnlichen Aufbau auf.

Zur Verstärkung der Containerstruktur können zusätzlich Knoten- oder Verbindungselemente, vorzugsweise als Blechelemente, an den Längskanten und insbesondere in den Eckbereichen der Längskanten eingesetzt werden. Insbesondere der Container-Aufbau kann unter anderem mittels Knoten- und Verbindungsblechen mit dem Bodenelement verbunden sein. Die Knotenbleche sind zweckmässig aus Eisenmetallen, wie Eisen, verzinktes Eisen, Stahl, Nicht-Eisenmetallen, wie Messing, Kupfer, Magnesium und seine Legierungen und vorzugsweise aus Aluminium oder seinen Legierungen. Die Knotenbleche werden vorzugsweise mittels Nieten, insbesondere mittels Scherzugnieten, in die Struktur eingebaut. Die Knoten- oder Verbindungselemente können auch aus Kunststoffen, zweckmässig aus verstärkten, insbesondere aus faserverstärkten Kunststoffen, vorzugsweise aus kohle- oder glasfaserverstärkten Kunststoffen oder aus Verbundwerkstoffen, insbesondere aus Metall-Kunststoffverbundwerkstoffen, bestehen.

Der Container-Aufbau ohne Türe und Verschlusssysteme besteht in bevorzugter Ausführung der Erfindung vollständig aus Blechelementen sowie Verbindungselementen, d.h. der Container-Aufbau enthält insbesondere keine Pressprofile. Es können jedoch punktuell und zur örtlichen Verstärkung auch Pressprofile in dem im wesentlichen aus Blechelementen aufgebauten Container-Aufbau eingesetzt werden.

Der Container-Aufbau kann an den Längs- und/oder Abschlusslängskanten unterschiedlich ausgestaltete Verstärkungsstrukturen enthalten.

Die Beladeöffnung des Container-Aufbaus enthält zweckmässig eine Containertür. Die Containertür kann z.B. eine flexible, in vertikale Richtung aufrollbare oder umschwenkbare Tür bzw. Türplane sein, wie sie in der EP 0 533 626 beschrieben ist. Die aufrollbare Türe kann z.B. an ihrem dachwärtigen Ende über Kederprofile an der Verstärkungsstruktur der horizontalen, dachwärtigen Aussenlängskante und an ihrem bodenwärtigen Ende seitlich über Verriegelungsvorrichtungen oder über horizontal angeordnete Gurten an die seitlich anstossende, vertikale Verstärkungsstruktur der Aussenlängskanten befestigt sein.

In einer weiteren Variante ist die Containertür mit einem sogenannten Barless-Verschluss ausgerüstet, wie er beispielsweise in der EP 1061009, insbesondere in Fig. 5a-c und dem dazugehörigen Figurenbeschrieb, beschrieben ist. An eine Türplane sind horizontal verlaufende Verschlussgurten angebracht. Die Verschlussgurten können beispielsweise an die Türplane angenäht sein. Die Verschlussgurten werden mit ihren verlängerten Enden durch Schlaufen an den seitlichen Verstärkungsstrukturen der vertikalen Aussenlängskanten gezogen. Durch Straffziehen der Gurten wird die Türplane gespannt, wobei die durch die Schlaufen geführten Gurtabschnitte der verlängerten Gurtenden zurückgelegt und nach dem Klett- bzw. Velcro®-Verschluss-Prinzip am darunter liegenden Gurtabschnitt auf der Türplane fixiert werden. Am bodenwärtigen Ende der Türplane ist ein bodenwärtiger Verschlussgurt angebracht, welcher mit seinen verlängerten Enden ebenfalls durch Schlaufen an den seitlichen Verstärkungsstrukturen der vertikalen Aussenlängskanten geführt wird und wie vorangehend beschrieben straff gezogen und fixiert wird. Der bodenwärtige Verschlussgurt kann auch an seinen Enden mittels dort angebrachten Hakenelementen an der Schlaufe eingehängt und dann mittels Gurtspanner straff gezogen werden, wodurch die Plane gespannt wird. In dieser Ausführungsvariante eines Barless-Verschlusses werden keine in die Verstärkungsstruktur eingelassene oder an diese angebrachte Verschlussvorrichtungen, wie Schnappverschlüsse oder Riegelvorrichtungen, benötigt. Die Schlaufen können beispielsweise an der Verstärkungsstruktur durch Nieten, Schrauben oder Kleben befestigte U-förmige Elemente mit seitlichen Verbindungsflächen oder -stegen aus Metall oder Kunststoff sein. Die Türplane ist an ihrem dachwärtigen Abschluss zweckmässig in eine Kedernut eines mittels Nietverbindung an die Verstärkungsstruktur der dachwärtigen Aussenlängskante angebrachten Scharnierprofils eingelassen.

Die Wandverkleidung, insbesondere die Wandverkleidung, welche nicht Bestandteil der Verstärkungsstruktur ist, kann auch aus textilen Flächengebilden, insbesondere aus textilen Geweben oder aus Kunststoffelementen, insbesondere aus faserverstärkten Kunststoffelementen oder aus Verbundwerkstoffen, insbesondere aus Metall-Kunststoff-Verbundwerkstoffen, bestehen.

In den Fügezonen der Verstärkungsstruktur können Dichtelemente z.B. in Form von Dichtungsstreifen vorgesehen sein. Die Dichtelemente bestehen vorteilhaft aus Kunststoff, bevorzugt aus einem Elastomer oder Polyvinylchlorid (PVC) und werden z.B. durch Kleben in die Fügezone eingebracht.

Das Bodenelement kann ein herkömmliches, dem Stand der Technik entsprechendes, Bodenelement sein, welches entweder als Bodenelement für den Transport mit Rollwagen oder als Bodenelement für den Transport mit Gabelstaplern ausgelegt ist. Im letzteren Fall enthält das Bodenelement sogenannte Taschen oder Kanäle, welche zur Aufnahme der Gabeln bzw. Zinken des Gabelstaplers vorgesehen sind.

Die Erfindung betrifft auch ein Verfahren zur Herstellung eines Luftfracht-Containers, welches sich dadurch auszeichnet, dass die Wandverkleidungen und die Flächenteile der Verstärkungsstruktur aus Walzblechen zu Blechelementen zugeschnitten und in Biegemaschinen zu zweckbestimmten Strukturen gebogen werden und die vorgeformten Blechelemente als Wandverkleidungen und Flächenteile der Verstärkungsstrukturen mittels Verbindungselementen, wie Nieten oder Klebstoff, zu einem Container-Aufbau mit Verstärkungsstrukturen gefügt werden.

Der erfindungsgemässe Luftfracht-Container kann die für Luftfracht-Container üblichen und ) gebräuchlichen Abmessungen und Dimensionen aufweisen und ist in Bezug auf die Form, die Grösse, die Bedingungen für die luftfahrttechnische Zulassung und das Handling mit herkömmlichen Standard-Luftfracht-Container vergleichbar. Der erfindungsgemässe Luftfracht-Container ist insbesondere in Bezug auf Festigkeit, Stabilität, Qualität, Lebensdauer, Wartungsanfälligkeit und Reparaturfähigkeit den bekannten Standard-Luftfracht-Container ebenbürtig. Der erfindungsgemässe Luftfracht-Container benötigt keine oder wesentlich weniger der konstenintensiven Pressprofile zum Erreichen der nötigen Stabilität als herkömmliche Luftfracht-Container. Durch die Herstellung der Luftfracht-Container aus im wesentlichen umgeformten, insbesondere gebogenen, Blechelementen werden die Prozessabläufe erheblich vereinfacht und Kosten eingespart. Der erfindungsgemässe Luftfracht-Container ist gegenüber vergleichbaren Luftfracht-Containern gemäss Stand der Technik um bis zu 20% leichter.

Im folgenden wird die Erfindung anhand von Beispielen und mit Bezug auf die beiliegenden Zeichnungen näher erläutert. Es zeigen:
- Fig. 1:: eine schematische Darstellung eines Luftfracht-Containers mit Balkon;
- Fig. 2a:: eine Querschnittsansicht der vertikalen Längskanten eines Luftfracht-Containers entlang der Schnittlinien A-A, B-B, C-C und E-E;
- Fig. 2b:: eine Querschnittsansicht durch die Dachwand eines Luftfracht-Containers entlang der Schnittlinie D-D;
- Fig. 3:: eine Querschnittsansicht der vertikalen Längskanten eines weiteren Luftfracht-Containers;
- Fig. 4-9:: Querschnitte durch weitere Verstärkungsstrukturen.

Auf einem Bodenelement 8 ist ein Container-Aufbau 1 mit einer hinteren Seitenwand 3, einer vorderen Seitenwand 2, einer inneren Seitenwand 4, einer äusseren Seitenwand 6 und einer Dachwand 7 angeordnet (Fig. 1). An der äusseren Seitenwand 6 ist eine Balkonstruktur mit einer oberen Wandfläche 11 und einer unteren schräg zum Containerinnern und gegen das Bodenelement 8 geneigte untere Wandfläche 9 ausgebildet. Die vordere Seitenwand 2 enthält ferner eine Beladeöffnung 5, welche mit einer rollbaren Containertür 10 verschlossen werden kann.

Fig. 2a zeigt einen horizontalen Flächenschnitt durch den Container-Aufbau 1 gemäss Fig. 1. Der Container-Aufbau 1 enthält insgesamt fünf vertikal ausgerichtete Verstärkungsstrukturen 25a,b,c,d,e, von welchen vier Verstärkungsstrukturen 25a,b,c,d jeweils an den Längskanten zwischen den einzelnen Seitenwänden 2,3,4,6 angeordnet sind. Zwei Verstärkungsstrukturen 25c,e bilden die beiden vertikalen Aussenlängskanten der Beladeöffnung 5 aus. Die Verstärkungsstrukturen 25a,b,c,d,e bestehen jeweils aus einem aussen liegenden, eine äussere Strukturwand 20a,b,c,d,e ausbildenden und einem innen liegenden, eine innere Strukturwand ausbildenden Flächenteil. Für die Benennung der Strukturwand und der Flächenteile werden jeweils dieselben Bezugsziffern verwendet. Die Strukturwände sind aus Blechelementen gebildet, welche durch vorgängiges Biegen und gegenseitiges Fügen zur genannten Verstärkungsstruktur 25a,b,c,d,e zusammengeführt sind. Die äussere und innere Strukturwand schliessen gemeinsam eine in Längskantenrichtung verlaufende geschlossene, kanalartige Hohlkammer ein. Die äussere, einer hohen Beanspruchung exponierte Strukturwand 20a,b,c,d,e ist aus einem Blechstreifen geformt und weist gegenüber der inneren Strukturwand 27a,b,c,d,e eine grössere Dicke auf, wodurch der Verstärkungsstruktur eine höhere Stabilität vermittelt wird. Die beiden Strukturwände bilden zu jeder Seitenwand 2,3,4,6 bzw. zur Beladeöffnung 5 hin flächige Fügezonen aus, an welche die Wandverkleidungen 24,22,23,21 der Seitenwände 2,3,4,6 gefügt sind. Ferner sind die Blechelemente der Verstärkungsstruktur 25a,b,c,d,e an den flächigen Fügezonen gegenseitig gefügt. Die Verbindungen erfolgen mittels Nietverbindungen 52. Die Wandverkleidungen 24,22,23,21 bestehen aus Blechelementen. Sowohl die Blechelemente der Strukturwände als auch der Wandverkleidungen sind aus Aluminium oder einer Aluminiumlegierung.

Die Schnittlinie A-A zeigt den horizontalen Schnitt durch die obere Wandfläche 11 der äusseren Seitenwand 6 gemäss Fig. 1. An den Längskanten zwischen der äusseren Seitenwand 6 und der hinteren Seitenwand 3 bzw. der vorderen Seitenwand 2 ist jeweils eine Verstärkungsstruktur 25a,d angeordnet. Die inneren Strukturwände 27a,d der beiden Verstärkungsstrukturen 25a,d sind aus den verlängerten Endabschnittsflächen der hinteren bzw. vorderen Wandverkleidung 22, 24 gebildet und über die Längskante in die benachbarte Wandfläche gebogen. Die beiden aussen liegenden Blechelemente der äusseren Strukturwände 20a,d sind ebenfalls über die Längskante in die angrenzenden Wandflächen gebogen. Die Wandverkleidung 21 der äusseren Seitenwand 6 ist im Bereich der Fügezonen jeweils zwischen der äusseren und inneren Strukturwand der beiden Verstärkungsstrukturen 25a,d eingeschoben und mittels Nietverbindungen 52 an die Verstärkungsstruktur 25a,d gefügt.

Die Schnittlinie B-B zeigt den horizontalen Schnitt durch die innere Seitenwand 4. An den Längskanten zwischen der inneren Seitenwand 4 und der hinteren Seitenwand 3 bzw. der vorderen Seitenwand 2 ist jeweils eine weitere Verstärkungsstruktur 25b,c angeordnet. Die innere Strukturwand 27b der Verstärkungsstruktur 20b zur hinteren Seitenwand 3 ist aus einer verlängerten und über die Längskante in die benachbarte Wandfläche gebogenen Endabschnittsfläche der inneren Wandverkleidung 23 gebildet. Die hintere Wandverkleidung 22 ist an der Fügezone zur Verstärkungsstruktur 25b zwischen die innere und äussere Strukturwand 27b, 20b geschoben und mittels Nietverbindungen 52 an die Verstärkungsstruktur 25b gebunden. Die an der vorderen Seitenwand 2 angeordnete Verstärkungsstruktur 25c bildet eine erste vertikale Aussenlängskante der Beladeöffnung 5 aus. Die innere Strukturwand 27c ist aus einem gebogenen Blechstreifen. Die beiden Strukturwände 20c, 27c bilden zur inneren Seitenwand und zur Beladeöffnung 5 hin eine flächige Fügezonen aus, an welchen die Blechelemente 20c, 27c mittels Nietverbindungen 52 gefügt sind. Die innere Wandverkleidung 23 ist an der türseitigen Verstärkungsstruktur 25c in die Fügezone zwischen der aussen und innen liegenden Strukiurwand 20c, 27c geschoben und mittels Nietverbindungen 52 an die Verstärkungsstruktur 25c gebunden. Über die türseitige Fügezone ist überdies ein Kantenschutz 51 angebracht, welcher gemeinsam mit den Blechelementen 20c, 27c mittels Nietverbindungen 52 gefügt ist. Das Blechelement der äusseren Strukturwand 20b,c der beiden Verstärkungsstrukturen 25b,c ist jeweils über die Längskante in die angrenzenden Wandflächen gebogen.

Auf der anderen Seite der Beladeöffnung 5 ist eine zweite Verstärkungsstruktur 25e angeordnet, welche eine weitere vertikale Aussenlängskante der Beladeöffnung 5 ausbildet (Schnittlinie C-C). Die vordere Wandverkleidung 24 bildet mit ihren beiden verlängerten Endabschnittsflächen die innere Strukturwand 27e,d der beiden Verstärkungsstrukturen 20e,d aus, wobei jene zur äusseren Seitenwand 6 gerichtete Endabschnittsfläche über die Längskante in die äussere Seitenwand 6 gebogen ist. Die inneren und äusseren Strukturwände bilden zu den angrenzenden Wandflächen bzw. zur Beladeöffnung hin flächige Fügezonen aus, an welchen die Blechelemente der Strukturwände mittels Nietverbindungen 52 gegenseitig gefügt sind. Über die türseitige Fügezone der zweiten Verstärkungsstruktur 25e ist ebenfalls ein Kantenschutz 51 angebracht, welcher gemeinsam mit den beiden Strukturwänden 20e, 27e mittels Nietverbindungen 52 gefügt ist.

Die Schnittlinie E-E zeigt den horizontalen Schnitt durch die hintere Seitenwand 3. An den Längskanten zwischen der hinteren Seitenwand 3 und der äusseren Seitenwand 6 bzw. der inneren Seitenwand 4 ist jeweils eine Verstärkungsstruktur 25a,b angeordnet, mit einem voran gehend beschriebenen Aufbau.

Die Schnittlinie D-D zeigt den horizontalen Schnitt durch die Dachwand 7 gemäss Fig. 1 (siehe Fig. 2b). Zur vorderen Seitenwand 2 hin ist eine horizontale Verstärkungsstruktur 25f angeordnet, welche im Bereich der Beladeöffnung 5 die obere horizontale Aussenlängskante ausbildet.

Die horizontale Verstärkungsstruktur 25f besteht aus einer äusseren und inneren Strukturwand 20f, 27f, wobei die äussere Strukturwand 20f eine grössere Dicke aufweist als die innere Strukturwand 27f. Die innere Strukturwand 27f ist aus der verlängerten Endabschnittsfläche der Dachwandverkleidung 28 gebildet und über die Aussenlängskante in die vordere Seitenwand 2 gebogen. Die äussere Strukturwand 20f ist ebenfalls über die Längskante gebogen. Die beiden Strukturwände 20f, 27f bilden zur vorderen Seitenwand 2 und zur Dachwand 7 hin flächige Fügezonen aus, an welchen die Blechelemente der Strukturwände mittels Nietverbindungen 52 gegenseitig gefügt sind. Die Dachwandverkleidung 28 ist an der Fügezone zwischen die äussere und innere Strukturwand 20f, 20f geschoben und mittels Nietverbindungen 52 an die Verstärkungsstruktur 25c gebunden. An die zur Beladeöffnung 5 weisenden Fügezone ist ein Kantenschutz 51 angebracht, welcher mittels Nietverbindungen 52, insbesonder mittels Scherzugnieten, an die Verstärkungsstruktur gefügt ist.

Die Dachwandverkleidung 28 weist zur hinteren, zur äusseren, und zur inneren Seitenwand 3,6,4 hin jeweils eine verlängerte Endabschnittsfläche auf, welcher über die horizontalen Längskanten in die entsprechende Seitenwand 3,6,4 abgewinkelt ist. Die abgewinkelten Endabschnittsflächen weisen horizontal verlaufende Verstärkungsrinnen in Form von Sicken 26 auf. Die abgewinkelten Endabschnittsflächen bilden mit den entsprechenden Seitenwandverkleidungen 21,22,23 Fügezonen in der Form von Überlappungsbereichen aus, an welchen die Dachwandverkleidung über Nietverbindungen 53 an die entsprechende Seitenwandverkleidungen 21,22,23 gefügt ist.

Fig. 3 zeigt einen horizontalen Flächenschnitt durch einen Container-Aufbau einer weiteren Ausführungsvariante gemäss Fig. 1. Der Container-Aufbau enthält insgesamt fünf vertikal ausgerichtete Verstärkungsstrukturen 45a,b,c,d,e, von welchen vier Verstärkungsstrukturen 45a,b,c,d jeweils an den Längskanten zwischen den einzelnen Seitenwänden 32,33,34,36 angeordnet sind. Zwei Verstärkungsstrukturen 45c,e bilden die beiden vertikalen Aussenlängskanten der Beladeöffnung 35 aus. Die Verstärkungsstrukturen 45a,b,c,d,e bestehen jeweils aus einem aussen liegenden, eine äussere Strukturwand 30a,b,c,d,e ausbildenden und einem innen liegenden, eine innere Strukturwand 41a,b,c,d,e ausbildenden Flächenteil. Für die Benennung der Strukturwand und der Flächenteile werden jeweils dieselben Bezugsziffern verwendet. Die Strukturwände sind aus Blechelementen gebildet, welche durch vorgängiges Biegen und gegenseitiges Fügen zur genannten Verstärkungsstruktur 45a,b,c,d,e ausgebildet sind. Die äussere und innere Strukturwand schliessen dabei gemeinsam eine in Längskantenrichtung verlaufende kanalartige Hohlkammer ein. Sowohl die äussere als auch die innere Strukturwand ist jeweils aus einem Blechstreifen geformt, welcher über die Längskante in die benachbarten Wandflächen gebogen ist. Die beiden Strukturwände bilden zu jeder Seitenwand 32,33,34,36 bzw. zur Beladeöffnung 35 hin eine flächige Fügezone aus, an welchen die Strukturwände mittels Nietverbindungen 52 gegenseitig und an die benachbarten Wandverkleidungen gefügt sind. Die äussere, einer hohen Beanspruchung exponierte Strukturwand 30a,b,c,d,e weist gegenüber der inneren Strukturwand 41a,b,c,d,e eine grössere Dicke auf, wodurch der Verstärkungsstruktur ein höhere Stabilität vermittelt wird. Die Wandverkleidungen der Seitenwände 2,3,4,6 bestehen aus Blechelementen. Sowohl die Blechelemente der Strukturwände als auch der Wandverkleidungen sind aus Aluminium oder einer Aluminiumlegierung

Die Schnittlinie A-A zeigt den horizontalen Schnitt durch die obere Wandfläche 11 der äusseren Seitenwand 6 gemäss Fig. 1. An den Längskanten zwischen der äusseren Seitenwand 36 und der hinteren Seitenwand 33 bzw. der vorderen Seitenwand 32 sind zwei Verstärkungsstrukturen 45a,d angeordnet. Die innere Strukturwand 41a,d sowie die äussere Strukturwand 30a,d der beiden Verstärkungsstrukturen 45a,d sind über die Längskante in die angrenzenden Wandflächen gebogen. Die Wandverkleidung 46 der äusseren Seitenwand 36 ist im Bereich der Fügezonen jeweils zwischen der äusseren und inneren Strukturwand der beiden Verstärkungsstrukturen 45a,d eingeschoben und mittels Nietverbindungen 52, insbesonder mittels Scherzugnieten, an die Verstärkungsstruktur 45a,d gebunden.

Die Schnittlinie B-B zeigt den horizontalen Schnitt durch die innere Seitenwand 4 gemäss Fig. 1. An den Längskanten zwischen der inneren Seitenwand 34 und der hinteren Seitenwand 33 bzw. der vorderen Seitenwand 32 ist jeweils eine Verstärkungsstruktur 45b,c angeordnet. Die innere Strukturwand 41b,c sowie die äussere Strukturwand 30b,c der beiden Verstärkungsstrukturen 45b,c sind um die Längskante in die angrenzenden Wandflächen gebogen. Die hintere Wandverkleidung 37 ist an der Fügezone zur hinteren Verstärkungsstruktur 45a,b zwischen die innere und äussere Strukurwand geschoben und mittels Nietverbindung 52 an die Verstärkungsstruktur 45a,b gebunden. Die Wandverkleidung 38 der inneren Seitenwand 34 ist im Bereich der Fügezonen jeweils zwischen der äusseren und inneren Strukturwand der beiden Verstärkungsstrukturen 45b,c eingeschoben und mittels Nietverbindungen 52 an die Verstärkungsstrukturen 45b,c gebunden.

Die zur vorderen Seitenwand 32 hin angeordnete Verstärkungsstruktur 45c bildet eine erste vertikale Aussenlängskante der Beladeöffnung 35 aus. Die beiden äusseren und inneren Strukturwände 30c, 41c bilden zur inneren Seitenwand 34 und zur Beladeöffnung 35 hin eine flächige Fügezone aus, an welchen die Blechelemente der Strukturwände 30c, 41c mittels Nietverbindungen 52 gefügt sind. Über die türseitige Fügezone ist mittels Nietverbindungen 52 ein Kantenschutz 51 angebracht.

Auf der anderen Seite der Beladeöffnung 35 ist eine weitere Verstärkungsstruktur 45e angeordnet, welche die zweite vertikale Aussenlängskante der Beladeöffnung 35 ausbildet (Schnittlinie C-C). Die inneren und äusseren Strukturwände bilden zu den angrenzenden Wandflächen bzw. zur Beladeöffnung hin flächige Fügezonen aus, an welchen die Blechelemente der Strukturwände mittels Nietverbindungen 52 gegenseitig und mit den angrenzenden Wandverkleidungen gefügt sind. Über die türseitige Fügezone der zweiten Verstärkungsstruktur 45e ist ebenfalls ein Kantenschutz 51 angebracht, welcher gemeinsam mit den beiden Strukturwänden 30e, 41e mittels Nietverbindungen 52 gefügt ist.

Die Schnittlinie E-E zeigt den horizontalen Schnitt durch die hintere Seitenwand 33. An den Längskanten zwischen der hinteren Seitenwand 33 und der äusseren Seitenwand 36 bzw. der inneren Seitenwand 34 ist jeweils eine Verstärkungsstruktur 45a,b angeordnet, mit einem voran gehend beschriebenen Aufbau.

Die einzelnen Verstärkungsstrukturen gemäss Fig. 1 und 2 können selbstverständlich auch in beliebig anderen Kombinationen eingesetzt werden.

Die Verstärkungsstruktur 60 einer weiteren Ausführungsvariante gemäss Fig. 4 besteht aus einem durch mehrfaches Biegen zu einem Hohlprofil umgeformten Blechelement 61, welches sowohl die äussere als auch die innere Strukturwand 65,66 ausbildet. Das - Blechelement 61 bildet eine flächige Fügezone aus, an welcher mittels Nietverbindungen 52 die beiden Endabschnittsflächen des Blechelementes 61 sowie die angrenzende erste Wandverkleidung 64, welche zwischen die äussere und innere Strukturwand 65,66 geschoben ist, gefügt sind. Die Verstärkungsstruktur 60 bildet fernen einen Steg 67 aus, an welchem mittels Nietverbindungen 52 die zweite Wandverkleidung 63 an die Verstärkungsstruktur angebracht ist. Die Wandverkleidungen 63, 64 bestehen aus Blechelementen. Sowohl die Blechelemente der Strukturwände als auch der Wandverkleidungen sind aus Aluminium oder einer Aluminiumlegierung.

Die Verstärkungsstruktur 70 einer weiteren Ausführungsvariante gemäss Fig. 5 besteht aus einer inneren und äusseren Strukturwand 71, 72, welche gemeinsam eine geschlossene kanalartige Hohlkammer einschliessen. Die äussere Strukturwand 72 besteht aus einem durch Biegen mehrfach umgeformten Blechstreifen. Die innere Strukturwand 72 wird aus der Wandverkleidung 71 gebildet. Die beiden Strukturwände 71, 72 sind über Fügezonen mittels Nietverbindungen 52 gegenseitig gefügt. Die Wandverkleidung 71 besteht aus einem Blechelement. Sowohl die Blechelemente der Strukturwände als auch der Wandverkleidung sind aus Aluminium oder einer Aluminiumlegierung.

Die Dicke der einzelnen Blechelemente, insbesondere die Dicke der äusseren und inneren Strukturwand in den vorgenannten Ausführungsbeispielen aus Fig. 2-5 kann auch einheitlich sein. Ferner können die Container-Aufbauten gemäss Fig. 2 und 3 auch zwei gegenüberliegende in der vorderen und hinteren Seitenwand angebrachte Beladeöffnungen aufweisen, wobei eine solche Container-Struktur sechs vertikale Verstärkungsstrukturen enthalten würde.

Fig. 6 zeigt eine Verstärkungsstruktur 100, welche durch eine die äussere Strukturwand ausbildende erste Wandverkleidung 101 und einem die innere Strukturwand ausbildenden Flächenelement 103 gebildet ist. Die beiden Strukturwände sind unter Ausbildung einer hohlprofilartigen Verstärkungsstruktur entsprechend umgeformt, wobei die erste Wandverkleidung 101 mit ihrer Endabschnittsfläche in die angrenzende Wandfläche umgebogen ist. Eine zweite Wandverkleidung 102 schliesst über eine flächige Fügezone an die Verstärkungsstruktur 100 an.

Fig. 7 zeigt eine Verstärkungsstruktur, welche durch eine die äussere Strukturwand ausbildende Dachwandverkleidung 111 und einem die innere Strukturwand ausbildenden Flächenelement 113 gebildet ist. Die beiden Strukturwände sind unter Ausbildung einer hohlprofilartigen Verstärkungsstruktur entsprechend umgeformt, wobei die Dachwandverkleidung 111 mit ihrer Endabschnittsfläche in die angrenzende Wandfläche umgebogen ist.

Fig. 8 und 9 zeigen Verstärkungsstrukturen in einer Seitenwandfläche. Die Verstärkungsstruktur 120 gemäss Fig. 8 zeigt eine durchgehende die äussere Strukturwand ausbildende Wandverkleidung 121 und ein die innere Strukturwand ausbildendes Flächenelement 122. Die beiden Strukturwände sind unter Ausbildung einer hohlprofilartigen Verstärkungsstruktur entsprechend umgeformt. Fig. 9 zeigt eine im Bereich einer Verstärkungsstruktur 130 aus einer ersten und zweiten Wandverkleidung 131, 133 zusammengesetzte Seitenwand. Die Verstärkungsstruktur wird durch eine die äussere Strukturwand ausbildende erste Wandverkleidung 131 und einem die innere Strukturwand ausbildenden Flächenelement 132 gebildet. Die beiden Strukturwände sind unter Ausbildung einer hohlprofilartigen Verstärkungsstruktur entsprechend umgeformt. Die zweite Wandverkleidung 133 schliesst über eine flächige Fügezone an die Verstärkungsstruktur 130 an.

Die Verstärkungsstrukturen gemäss Fig. 8 und 9 können ferner auch in der Dachwandfläche eingesetzt werden.

## Patentansprüche

1. Frachtcontainer (1) für Lufttransporte enthaltend ein Bodenelement (8) und einen auf dem Bodenelement angeordneten Container-Aufbau mit Seitenwänden (2,3,4,6), einer Dachwand (7) und einer, zwei oder mehreren Beladeöffnungen (5), wobei die Seitenwände und Dachwand Wandverkleidungen (21,22,23,24) aus Flächenteilen, insbesondere aus Blechelementen, enthalten, und zwei jeweils in einem Winkel gegeneinander stossende Wandflächen eine Längskante ausbilden, und die Beladeöffnung (5) zu den angrenzenden Wandflächen hin durch Abschlusslängskanten abgegrenzt ist, und eine oder mehrere Längskanten und/oder Abschlusslängskanten im Container-Aufbau eine Verstärkungsstruktur (25a) enthalten, wobei
die Verstärkungsstruktur aus einem oder mehreren ein- oder mehrfach umgeformten Flächenteilen (20a, 27a), die Blechteile aus Metall sind, besteht, welche über Fügezonen mittels Verbindungselementen (52) zur Verstärkungsstruktur gefügt sind, und die Verstärkungsstruktur (25a) über Fügezonen mit der Wandverkleidung (21,22) in einem Verbund steht, **dadurch gekennzeichnet, dass** die Verstärkungsstruktur wenigstens eine geschlossene, kanalartige in Längskantenrichtung verlaufende, eine gegenüber der Wandverkleidung wulstförmige Verbreiterung ausbildende Hohlkammer aufweist wobei die Verstärkungsstruktur (25a) einen Hohlprofil-ähnlichen Aufbau aufweist, welcher eine Vergrösserung des Trägheits- bzw. Widerstandsmomentes und eine versteifende Verstärkung der Kanten gegen elastische und plastische Formänderungen bei Biege- und Torsionsbeanspruchung bewirkt.

2. Frachtcontainer für Lufttransporte nach Anspruch 1, **dadurch gekennzeichnet, dass** die Flächenteile (30, 41) der Verstärkungsstruktur Blechelemente aus Aluminium, einer Aluminiumlegierung oder aus Stahl, sind.

3. Frachtcontainer für Lufttransporte nach einem der Ansprüche 1 bis 2, **dadurch gekennzeichnet, dass** die Flächenteile der Wandverkleidung (21,22,23,24) Blechelemente, vorzugsweise Blechelemente aus Aluminium, einer Aluminiumlegierung oder aus Stahl, sind.

4. Frachtcontainer für Lufttransporte nach einem der Ansprüche 1 bis 3, **dadurch gekennzeichnet, dass** wenigstens ein Flächenteil (20) der Verstärkungsstruktur (25) wenigstens einen offenen, rinnenartigen Hohlraum oder eine geschlossene, kanalartige Hohlkammer ausbildet.

5. Frachtcontainer für Lufttransporte nach einem der Ansprüche 1 bis 4, **dadurch gekennzeichnet, dass** wenigstens eine geschlossene, kanalartige Hohlkammer der Verstärkungsstruktur (25) sich über die gesamte Längskante und im wesentlichen parallel zur Längskantenrichtung verlaufend erstreckt.

6. Frachtcontainer für Lufttransporte nach einem der Ansprüche 1 bis 5, **dadurch gekennzeichnet, dass** das oder die Flächenteile (20,27) der Verstärkungsstruktur (25) über Fügezonen gegenseitig und/oder mit der Wandverkleidung (21,22,23,24) verbunden sind, und die Fügezonen vorzugsweise flächige Fügezonen sind, in welchen Flächenabschnitte, insbesondere Endabschnittsflächen, der die Verstärkungsstruktur (25) ausbildenden Flächenteile (20,27) mit ihren grossflächigen Seiten unter Ausbildung einer Art Überlappungsbereich gegeneinander und/oder gegen die grossflächigen Seiten von Endabschnittsflächen der angrenzenden Wandverkleidung (21,22,23,24) stossen.

7. Frachtcontainer für Lufttransporte nach einem der Ansprüche 1 bis 6, **dadurch gekennzeichnet, dass** ein erstes und ein zweites Flächenteil (30a, 41a) der Verstärkungsstruktur (45a) eine oder zwei flächige Fügezonen ausbilden und die der Fügezone jeweils zugewandte Wandverkleidung (46, 37) sandwichartig zwischen die Fügezone eingeschoben ist und mit den beiden Flächenteilen (30a, 41a) der Verstärkungsstruktur (45a) mittel Verbindungselementen (52) verbunden ist.

8. Frachtcontainer für Lufttransporte nach einem der Ansprüche 1 bis 7, **dadurch gekennzeichnet, dass** die Flächenteile (20,27) in den Fügezonen mittels Nieten (52), wie Scherzugnieten, Schrauben, Clinchen, Kleben und/oder Schweissen zu einer Verstärkungsstruktur (25) und/oder an die Wandverkleidung (21,22,23,24) gefügt sind.

9. Frachtcontainer für Lufttransporte nach einem der Ansprüche 1 bis 8, **dadurch gekennzeichnet, dass** wenigstens eines der eine Wandverkleidung (22) ausbildenden Flächenteile mit seiner randseitigen, der Längs- oder Abschlusskante zugewandten Endabschnittsfläche Teil der Verstärkungsstruktur (25a) ist und eine innere und/oder äussere Strukturwand (27a) der Verstärkungsstruktur (25a) ausbildet.

10. Frachtcontainer für Lufttransporte nach einem der Ansprüche 1 bis 9, **dadurch gekennzeichnet, dass** die Verstärkungsstruktur (25a) ein aussen liegendes, eine äussere Strukturwand ausbildendes und ein innen liegendes, eine innere Strukturwand ausbildendes Flächenteil (20a, 27a) enthält oder daraus besteht und das aussen liegende Flächenteil (20a) von einer grösseren Dicke ist als das innen liegende Flächenteil (27a).

11. Frachtcontainer für Lufttransporte nach einem der Ansprüche 1 bis 10, **dadurch gekennzeichnet, dass** die Verstärkungsstruktur (25a) ein aussen liegendes, eine äussere Strukturwand ausbildendes und ein innen liegendes, eine innere Strukturwand ausbildendes Flächenteil (20a, 27a) enthält oder daraus besteht und die äussere und/oder innere, vorzugsweise lediglich die innere Strukturwand durch die Endabschnittsfläche einer angrenzenden Wandverkleidung ausgebildet wird.

12. Frachtcontainer für Lufttransporte nach einem der Ansprüche 1 bis 11, **dadurch gekennzeichnet, dass** das Flächenteil (27a) einer ersten Wandverkleidung (22) mit seiner Endabschnittsfläche an der Längskante zur benachbarten zweiten Wandfläche (21) hin umgeformt ist und an die zweite Wandverkleidung (21) gefügt ist und aussenseitig an der Längskante unter Ausbildung wenigstens einer in Längskantenrichtung verlaufenden geschlossenen, kanalartigen Hohlkammer ein aussen liegendes, umgeformtes Flächenteil (20a) aufgesetzt ist und das aussen liegende Flächenteil (20a) an die Endabschnittsfläche der ersten und/oder zweiten Wandverkleidung (22,21) gefügt ist.

13. Frachtcontainer für Lufttransporte nach einem der Ansprüche 1 bis 12, **dadurch gekennzeichnet, dass** die Verstärkungsstruktur (45a) ein aussen liegendes, eine äussere Strukturwarid ausbildendes und ein innen liegendes, eine innere Strukturwand ausbildendes Flächenteil (30a, 41a) enthält oder daraus besteht und das aussen liegende Flächenteil (30a) ein profilartig umgeformtes Blechelement ist.

14. Frachtcontainer für Lufttransporte nach einem der Ansprüche 1 bis 13, **dadurch gekennzeichnet, dass** die Verstärkungsstruktur (45a) aus zwei Flächenteilen (30a,41a) besteht, wobei die zwei Flächenteile (30a,41a) zu den beiden Wandflächen (33,36) hin eine flächige Fügezone in der Form eines Längssteges ausbilden, in welcher die beiden Flächenteile (30a,41a) mit ihren Endabschnittsflächen gegeneinander stossen und mittels Nietverbindungen (52) gegenseitig sowie mit der angrenzenden Wandverkleidung (37,46) gefügt sind.

15. Frachtcontainer für Lufttransporte nach einem der Ansprüche 1 bis 14, **dadurch gekennzeichnet, dass** der Container-Aufbau (1) eine seitliche und zu den angrenzenden Wandflächen hin durch zwei vertikale und eine horizontal, dachwärtige Abschlusslängskante begrenzte Beladeöffnung (5) enthält und wenigstens an einer Abschlusslängskante, vorzugsweise an den beiden vertikalen und der horizontalen, dachwärtige Abschlusslängskante eine Verstärkungsstruktur (25c,e,f) angeordnet ist.

16. Frachtcontainer für Lufttransporte nach einem der Ansprüche 1 bis 15, **dadurch gekennzeichnet, dass** an den vertikal ausgerichteten, jeweils die Seitenwände (2,3,4,6) abgrenzenden Längskanten Verstärkungsstrukturen (25) angeordnet sind.

17. Frachtcontainer für Lufttransporte nach einem der Ansprüche 1 bis 16, **dadurch gekennzeichnet, dass** der Container-Aufbau an den Längskanten und/oder Abschlusslängskanten unterschiedlich ausgestaltete Verstärkungsstrukturen enthält.

18. Verfahren zur Herstellung eines Frachtcontainers (1) für Lufttransporte gemäss Anspruch 1, wobei die Wandverkleidungen (21,22,23,24) und die Flächenteile der Verstärkungsstruktur aus Walzblechen zu Blechelementen zugeschnitten und in Biegemaschinen in zweckbestimmte Strukturen gebogen werden und die vorgeformten Blechelemente als Wandverkleidungen und Flächenteile der Verstärkungsstruktur mittels Verbindungselementen (52) zu einem Container-Aufbau (1) mit Hohlprofil-ähnlichen Verstärkungsstrukturen (25) gefügt werden.

## Claims

1. Freight container (1) for air transport comprising a base element (8) and a container structure having side walls (2, 3, 4, 6), a top wall (7) and one, two or more loading openings (5) arranged on the base element, wherein the side walls and top wall comprise panelling (21, 22, 23, 24) consisting of flat parts, in particular sheet metal elements, two respective wall surfaces abutting against one another at an angle form a longitudinal edge, the loading opening (5) is delimited towards the adjoining wall surfaces by end longitudinal edges and one or more longitudinal edges and/or end longitudinal edges in the container structure comprise a reinforcing structure (25a), the reinforcing structure consisting of one or more flat parts (20a, 27a) in the form of sheet metal parts shaped once or several times and joined together to form the reinforcing structure via joining. zones by means of connecting elements (52) and the reinforcing structure (25a) being connected to the panelling (21, 22) via joining zones, **characterised in that** the reinforcing structure has at least one closed, channel-like hollow chamber extending in the direction of the longitudinal edge and forming a bulge with respect to the panelling, the reinforcing structure (25) having a hollow section-like structure which causes an increase in the moment of inertia or resistance and stiffening reinforcement of the edges to prevent elastic and plastic deformation in the event of bending and torsional stress.

2. Freight container for air transport according to claim 1, **characterised in that** the flat parts (30, 41) of the reinforcing structure are sheet metal elements made of aluminium, an aluminium alloy or steel.

3. Freight container for air transport according to one of claims 1 to 2, **characterised in that** the flat parts of the panelling (21, 22, 23, 24) are sheet metal elements, preferably sheet metal elements made of aluminium, an aluminium alloy or steel.

4. Freight container for air transport according to one of claims 1 to 3, **characterised in that** at least one flat part (20) of the reinforcing structure (25) forms at least one open, groove-like hollow space or a closed, channel-like hollow chamber.

5. Freight container for air transport according to one of claims 1 to 4, **characterised in that** at least one closed, channel-like hollow chamber of the reinforcing structure (25) extends over the entire longitudinal edge substantially parallel to the direction of the longitudinal edge.

6. Freight container for air transport according to one of claims 1 to 5, **characterised in that** the flat part or parts (20, 27) of the reinforcing structure (25) are connected to one another and/or to the panelling (21, 22, 23, 24) via joining zones and the joining zones are preferably flat joining zones in which flat portions, in particular end portion surfaces, of the flat parts (20, 27) forming the reinforcing structure (25) abut by means of their large-area sides against one another and/or against the large-area sides of end portion surfaces of the adjoining panelling (21, 22, 23, 24), with the formation of a type of overlapping region.

7. Freight container for air transport according to one of claims 1 to 6, **characterised in that** first and second flat parts (30a, 41 a) of the reinforcing structure (45a) form one or two flat joining zones and the respective panelling (46, 37) directed towards the joining zones is inserted in a sandwich-like manner between the joining zones and is connected to the two flat parts (30a, 41a) of the reinforcing structure (45a) by means of connecting elements (52).

8. Freight container for air transport according to one of claims 1 to 7, **characterised in that** the flat parts (20, 27) are joined together to form a reinforcing structure (25) and/or to the panelling (21, 22, 23, 24) in the joining zones by means of riveting (52), such as tensile-shear riveting, screwing, clinching, gluing and/or welding.

9. Freight container for air transport according to one of claims 1 to 8, **characterised in that** at least one of the flat parts forming panelling (22) is part of the reinforcing structure (25a) by means of its edge end portion surface directed towards the longitudinal or end edge and forms an inner and/or outer structural wall (27a) of the reinforcing structure (25a).

10. Freight container for air transport according to one of claims 1 to 9, **characterised in that** the reinforcing structure (25a) comprises or consists of an external flat part (20a) forming an outer structural wall and an internal flat part (27a) forming an inner structural wall and the external flat part (20a) has a greater thickness than the internal flat part (27a).

11. Freight container for air transport according to one of claims 1 to 10, **characterised in that** the reinforcing structure (25a) comprises or consists of an external flat part (20a) forming an outer structural wall and an internal flat part (27a) forming an inner structural wall and the outer and/or inner, preferably only the inner structural wall is formed by the end portion surface of adjoining panelling.

12. Freight container for air transport according to one of claims 1 to 11, **characterised in that** the flat part (27a) of a first panelling element (22) is shaped towards the adjacent second wall surface (21) by means of its end portion surface at the longitudinal edge and joined to the second panelling element (21), an external, shaped flat part (20a) is placed on the outside of the longitudinal edge, with the formation of at least one closed, channel-like hollow chamber extending in the direction of the longitudinal edge, and the external flat part (20a) is joined to the end portion surface of the first and/or second panelling element (22, 21).

13. Freight container for air transport according to one of claims 1 to 12, **characterised in that** the reinforcing structure (45a) comprises or consists of an external flat part (30a) forming an outer structural wall and an internal flat part (41a) forming an inner structural wall and the external flat part (30a) is a sheet metal element shaped in a section-like manner.

14. Freight container for air transport according to one of claims 1 to 13, **characterised in that** the reinforcing structure (45a) consists of two flat parts (30a, 41 a), the two flat parts (30a, 41 a) forming a flat joining zone in the form of a longitudinal web towards the two wall surfaces (33, 36), in which the two flat parts (30a, 41a) abut against one another by means of their end portion surfaces and are joined to one another and to the adjoining panelling (37, 46) by means of riveted joints (52).

15. Freight container for air transport according to one of claims 1 to 14, **characterised in that** the container structure (1) comprises a lateral loading opening (5) delimited towards the adjoining wall surfaces by two vertical and one horizontal top end longitudinal edges and a reinforcing structure (25c, e, f) is arranged at least at one end longitudinal edge, preferably at the two vertical and the horizontal top end longitudinal edges.

16. Freight container for air transport according to one of claims 1 to 15, **characterised in that** reinforcing structures (25) are arranged at the vertically aligned longitudinal edges delimiting the respective side walls (2, 3, 4, 6).

17. Freight container for air transport according to one of claims 1 to 16, **characterised in that** the container structure comprises reinforcing structures of different designs at the longitudinal edges and/or end longitudinal edges.

18. Method of producing a freight container (1) for air transport according to claim 1, wherein the panelling (21, 22, 23, 24) and the flat parts of the reinforcing structure are cut to size into sheet metal elements from rolled sheets and bent into appropriate structures in bending machines and the pre-formed sheet metal elements serving as panelling and flat parts of the reinforcing structure are joined together to form a container structure (1) having hollow section-like reinforcing structures (25) by means of connecting elements (52).

## Revendications

1. Conteneur de fret (1) pour le transport aérien, comportant un fond (8) et une structure de conteneur, agencée sur ledit fond et munie de parois latérales (2, 3, 4, 6), d'une paroi supérieure (7) et d'une, deux ou plusieurs ouvertures de chargement (5), les parois latérales et la paroi supérieure comportant des parements (21, 22, 23, 24) formés par des éléments de surface, en particulier des éléments en tôle, et deux surfaces de parois aboutées respectivement en angle l'une à l'autre forment une arête longitudinale, et l'ouverture de chargement (5) est délimitée par rapport aux surfaces de parois adjacentes par des arêtes longitudinales de bordure, et une ou plusieurs arêtes longitudinales et/ou arêtes longitudinales de bordure dans la structure du conteneur comportent une structure de renfort (25a), la structure de renfort étant formée par un ou plusieurs éléments de surface (20a, 27a) avec une ou plusieurs pliures, les éléments de surface étant en métal et étant assemblés par des zones de jointure au moyen d'éléments d'assemblage (52) pour former la structure de renfort, et la structure de renfort étant en assemblage par des zones de jointure avec le parement (21, 22), **caractérisé en ce que** la structure de renfort comporte au moins une cavité fermée, s'étendant en forme de canal dans la direction de l'arête longitudinale, formant un élargissement en forme de bourrelet par rapport au parement, la structure de renfort (25a) comportant une structure analogue à un profilé creux, qui engendre une augmentation du moment d'inertie et du moment de résistance et un renforcement rigidifiant les arêtes contre des déformations élastiques et plastiques en cas de sollicitation de flexion et de torsion.

2. Conteneur de fret pour le transport aérien selon la revendication 1, **caractérisé en ce que** les éléments de surface (30, 41) de la structure de renfort sont des tôles en aluminium, en alliage d'aluminium ou en acier.

3. Conteneur de fret pour le transport aérien selon l'une quelconque des revendications 1 à 2, **caractérisé en ce que** les éléments de surface du parement (21, 22, 23, 24) sont des tôles, de préférence des tôles en aluminium, en alliage d'aluminium ou en acier.

4. Conteneur de fret pour le transport aérien selon l'une quelconque des revendications 1 à 3, **caractérisé en ce qu'**au moins un élément de surface (20) de la structure de renfort (25) forme au moins une cavité ouverte en forme de goulotte ou une cavité fermée en forme de canal.

5. Conteneur de fret pour le transport aérien selon l'une quelconque des revendications 1 à 4, **caractérisé en ce qu'**au moins une cavité fermée, en forme de canal, de la structure de renfort (25) s'étend sur la totalité de l'arête longitudinale et sensiblement parallèlement à la direction de l'arête longitudinale.

6. Conteneur de fret pour le transport aérien selon l'une quelconque des revendications 1 à 5, **caractérisé en ce que** le ou les élément(s) de surface (20, 27) de structure de renfort (25) sont assemblés entre eux et/ou avec le parement (21, 22, 23, 24) par l'intermédiaire de zones de jointure, et les zones de jointure sont de préférence des zones de jointure planes, dans lesquelles des parties, en particulier des parties d'extrémité, des éléments de surface (20, 27) formant la structure de renfort (25), sont assemblées avec leurs faces couvrantes l'une contre l'autre en formant une sorte de zone de chevauchement et/ou contre les faces couvrantes des parties d'extrémité du parement (21, 22, 23, 24) adjacent.

7. Conteneur de fret pour le transport aérien selon l'une quelconque des revendications 1 à 6 **caractérisé en ce qu'**un premier et un deuxième élément de surface (30a, 41a) de la structure de renfort (45a) forment une ou deux zones de jointure planes et le parement (46, 37) associé respectivement à la zone de jointure est inséré en sandwich entre les zones de jointure et est assemblé avec les deux éléments de surface (30a, 41a) de la structure de renfort (45a) au moyen d'éléments d'assemblage (52).

8. Conteneur de fret pour le transport aérien selon l'une quelconque des revendications 1 à 7, **caractérisé en ce que** les éléments de surface (20, 27) sont assemblés dans les zones de jointure au moyen de rivets (52), tels que des rivets résistant à l'effort de cisaillement, par vissage, par sertissage, par collage et/ou par soudage, pour former une structure de renfort (25) et/ou contre le parement (21, 22, 23, 24).

9. Conteneur de fret pour le transport aérien selon l'une quelconque des revendications 1 à 8, **caractérisé en ce qu'**au moins un des éléments de surface, formant un parement (22), avec sa partie d'extrémité du côté bordure, orientée vers l'arête longitudinale ou l'arête de bordure, est une partie de la structure de renfort (25a) et forme une paroi (27a) intérieure et/ou extérieure de la structure de renfort (25a) .

10. Conteneur de fret pour le transport aérien selon l'une quelconque des revendications 1 à 9, **caractérisé en ce que** la structure de renfort (25a) comporte un élément de surface extérieur (20a) formant une paroi extérieure et un élément de surface intérieur (27a) formant une paroi intérieure, ou est formée par lesdits éléments, et l'élément de surface extérieur (20a) a une épaisseur supérieure à celle de l'élément de surface intérieur (27a).

11. Conteneur de fret pour le transport aérien selon l'une quelconque des revendications 1 à 10, **caractérisé en ce que** la structure de renfort (25a) comporte un élément de surface extérieur (20a) formant une paroi extérieure et un élément de surface intérieur (27a) formant une paroi intérieure, ou est formée par lesdits éléments, et la paroi extérieure et/ou intérieure, de préférence uniquement la paroi intérieure, sont formées par les parties d'extrémité d'un parement adjacent.

12. Conteneur de fret pour le transport aérien selon l'une quelconque des revendications 1 à 11, **caractérisé en ce que** l'élément de surface (27a) d'un premier parement (22), dans sa partie d'extrémité sur l'arête longitudinale, est façonné en direction du deuxième parement (21) adjacent et est assemblé au deuxième parement (21) et, un élément de surface (20a) extérieur façonné est posé du coté extérieur sur l'arête longitudinale en formant au moins une cavité orientée dans la direction de l'arête longitudinale et fermée en forme de canal, et l'élément de surface (20a) extérieur est assemblé à la partie d'extrémité du premier et/ou du deuxième parement (22, 21).

13. Conteneur de fret pour le transport aérien selon l'une quelconque des revendications 1 à 12, **caractérisé en ce que** la structure de renfort (45a) comporte un élément de surface extérieur (30a) formant une paroi extérieure et un élément de surface intérieur (41a) formant une paroi intérieure, ou est formée par lesdits éléments, et l'élément de surface extérieur (30a) est un élément en tôle façonné en forme de profilé.

14. Conteneur de fret pour le transport aérien selon l'une quelconque des revendications 1 à 13, **caractérisé en ce que** la structure de renfort (45a) est formée par deux éléments de surface (30a, 41a), les deux éléments de surface (30a, 41a) formant vers les deux parements (33, 36) une zone de jointure plane en forme de traverse longitudinale, dans laquelle les deux éléments de surface (30a, 41a) sont assemblés l'un contre l'autre avec leurs parties d'extrémité et sont joints par des assemblages rivetés (52) l'un avec l'autre et avec le parement (37, 46) adjacent.

15. Conteneur de fret pour le transport aérien selon l'une quelconque des revendications 1 à 14, **caractérisé en ce que** la structure du conteneur (1) comporte une ouverture de chargement (5) délimitée vers les parements adjacents par deux arêtes longitudinales de bordure verticales et une arête longitudinale de bordure horizontale du coté de la paroi supérieure, et une structure de renfort (25c, e, f) est agencée sur au moins une arête longitudinale de bordure, de préférence sur les deux arêtes longitudinales de bordure verticales et l'arête longitudinale de bordure horizontale du coté de la paroi supérieure.

16. Conteneur de fret pour le transport aérien selon l'une quelconque des revendications 1 à 15, **caractérisé en ce que** des structures de renfort (25) sont agencées sur les arêtes longitudinales orientées verticalement, délimitant respectivement les parois latérales (2, 3, 4, 6).

17. Conteneur de fret pour le transport aérien selon l'une quelconque des revendications 1 à 16, **caractérisé en ce que** la structure du conteneur comporte, sur les arêtes longitudinales et/ou les arêtes longitudinales de bordure, des structures de renfort, ayant une configuration différente.

18. Procédé de fabrication d'un conteneur de fret (1) pour le transport aérien selon la revendication 1, dans lequel les parements (21, 22, 23, 24) et les éléments de surface de la structure de renfort sont découpés dans des tôles laminées pour former les éléments en tôle et sont façonnés dans des machines de pliage pour obtenir les structures adaptées à leur destination et les éléments en tôle préformés formant des parements et des éléments de surface de la structure de renfort sont assemblés au moyen d'éléments d'assemblage (52) pour former une structure de conteneur (1) avec des structures de renfort (25) similaires à des profilés creux.
